# EUROPÄISCHE PATENTSCHRIFT

(11) **EP 4 405 540 B1**
(45) Veröffentlichungstag und Bekanntmachung des Hinweises auf die Patenterteilung: **08.07.2026**
(21) Anmeldenummer: 22789844.2
(22) Anmeldetag: 30.08.2022
(51) Int. Cl.: E04G 3/22, E04G 3/24, E04G 3/26, E04G 5/04

(54) **HÄNGEGERÜST**
SUSPENDED SCAFFOLD
ÉCHAFAUDAGE SUSPENDU

(30) Priorität: 22.09.2021 DE 102021124518; 02.08.2022 DE 102022002796
(43) Veröffentlichungstag der Anmeldung: 31.07.2024
(73) Patentinhaber: Seilkonzept GmbH & Co. KG, 34119 Kassel (DE)
(72) Erfinder: DE BRUYN, Gernot, 34119 Kassel (DE)
(74) Vertreter: Rieke, Andreas
(86) Internationale Anmeldenummer: PCT/DE2022/000095
(87) Internationale Veröffentlichungsnummer: WO 2023/046225

(56) Entgegenhaltungen:
- CN-A- 107 035 130
- US-A- 4 676 341
- ULF HANKE: "Die Löhner Matthäuskirche hat wieder eine Spitze | nw.de", 23 March 2020 (2020-03-23), pages 1 - 9, XP093000541, Retrieved from the Internet <URL:https://www.nw.de/lokal/kreis_herford/loehne/22731647_Die-Loehner-Matthaeuskirche-hat-wieder-eine-Spitze.html> [retrieved on 20221122]

## Beschreibung

Die Erfindung betrifft ein an, insbesondere vor einem Dach anzubringendes Hängegerüst, das mit begehbaren Belägen wie Bohlen, Gitterrosten oder dergleichen versehene Traversen aufweist, beispielsweise 3-Punkt Traversen, vorzugsweise 4-Punkt Traversen.

Im Gegensatz zu einem Gerüst, das sich auf einem horizontalen Fundament abstützt, offenbart US 4 676 341 A ein auf Schrägflächen aufsetzbares und an diesen zu festzulegendes Gerüst.

Hängegerüste finden sich dort, wo übliche Gerüste nicht aufgestellt werden können, beispielsweise an Brücken, Türmen, wie seinerzeit an den Türmen des Kölner Doms, oder dergleichen mehr. Verwendung finden gitterartige 3-Punkt Traversen oder vorzugsweise 4-Punkt Traversen, die sich durch ein geringes Gewicht bei hoher Stabilität auszeichnen.

CN 107 035 130 A ofenbart eine sehr spezielle, ringförmig einen Mast einschließende Arbeitsplattform, die sich über Streben gegen dem Mast abstützt. Aufgrund der Ausnutzung der Symmetrieeigenschaft einer solchen Anordnung der Abstützung ist eine Übertragung einer solchen Technik auf andere Bauwerke kaum möglich.

Das Einrüsten eines Gebäudes für Arbeiten im Bereich des Dachfirstes eines Satteldachs und insbesondere von Türmen wie Kirchtürmen für Arbeiten im Bereich der Turmspitze ist aufwendig, zeit- und materialintensiv. Aus dem Zeitungsartikel von Ulf Hanke "Die Löhner Matthäuskirche hat wieder eine Spitze" in nw.de ist ein gattungsgemäßes Hängegerüst bekannt geworden, das sehr schnell bei einem vergleichsweise geringen Materialaufwand eingesetzt werden kann.

Die Erfindung ist durch ein Hängegerüst gemäss Anspruch 1 definiert.

In vorteilhafter Weise kann das Hängegerüst auf einem Boden weitgehend fertiggestellt werden, um sodann von beispielsweise einem Kran in eine Arbeitsposition verbracht zu werden.

Bevorzugt wird jedoch, dass das Hängegerüst in gegebenenfalls vormontierten Einzelteilen mittels einer Schrägseilbahn in die Arbeitsposition verbracht wird, die an dem Gebäude festgelegt und auf dem Boden verankert ist. Diese Alternative ist nicht nur kostengünstiger als ein Kran, sodern auch sehr platzsparend und damit auch für bspw. enge Kirchhöfe bestens geeignet.

In der Arbeitsposition werden die Stützen gebäudefest verankert. Selbstverständlich ist bei der Verankerung eine ausreichende Tragfähigkeit der Stützen zu beachten. Zwar kann die Verankerung der Stützen grundsätzlich auch im Mauerwerk eines Gebäudes erfolgen, jedoch wird ein Festlegen an dem Gebälk des Dachstuhls, insbesondere an Sparren, bevorzugt. Der Vorteil besteht darin, dass ein solcher Sparren von Schlossschrauben durchsetzt werden kann, die ein auszugssicheres Festlegen gestatten. Es bilden dann die Dachneigung und die Stützen in einer seitlichen Ansicht ein nach oben geöffnetes V aus.

Erfindungsgemäss ist für Arbeiten im Bereich vom Turmspitzen in beträchtlicher Höhe auf der Arbeitsplattform eine ringförmige Führung für einen Kranausleger vorgesehen. Durch einen solchen Kranausleger wird ein einfacher Materialtransport sichergestellt. Dessen Ausrichtung kann aufgrund der ringförmige Führung an die jeweilige Bebauung angepasst erfolgen.

In an sich herkömmlicher Weise wird das Hängegerüst weiter durch die Maßnahme gesichert, dass Traversen dachseitig mit Gerüstankern gebäudefest verankert sind, wiederum bevorzugt an dem Gebälk des Dachstuhls.

Erfindungsgemäss ist vorgesehen, dass die Traversen eine das Dach oder eine Turmspitze einfassende Ringform, bspw. eine Ellipse oder einen Kreis, oder ein Vieleck ausbilden.

Es kann dann in einfacher und kostengünstiger Weise beispielsweise die Turmzier, wie ein Kreuz, ein Hahn oder eine Wetterfahne eines Kirchturms, der von dem Hängegerüst eingeschlossen ist, gewartet werden.

In konstruktiver Ausgestaltung ist weiter vorgesehen, dass an Traversen unter rechten Winkeln Ausleger von dem Dach abgewandt angeschlossen sind, deren freien Enden von den Stützen untergriffen werden. Bei einer Ringform werden aus Stabilitätsgründen wenigstens drei Stützen benötigt. Zweckmäßigerweise sind die Ausleger wie die Traversen ausgelegt, vorzugsweise als 4-Punkt Traversen. Ein stabiler Anschluss der Ausleger an die Traversen kann dann in einfacher Weise durchgeführt werden, da regelmäßig auf bspw. Schellen eines Baukastensysteme zurückgegriffen werden kann. Diese Maßnahme hat ferner den Vorteil, dass der Winkel zwischen der Dachneigung und den Stützen vergrößert wird. Diese Maßnahme erhöht die Stabilität der Arbeitsplattform insgesamt.

Die Tragkraft und die Stabilität der Arbeitsplattform kann weiter durch die Maßnahme erhöht werden, wenn die Anschlüsse von Auslegern an Traversen von zweiten Stützen untergriffen werden. Das gebäudeseitige Festlegen der ersten und der zweiten Stütze erfolgt bevorzugt unmittelbar neben- oder üereinander. Verläuft dabei die zweite Stütze parallel zu der Dachneigung, bilden die beiden Stützen ein nach oben geöffnetes V.

Als zweckmäßig hat es sich weiter erwiesen, wenn Stützen eine über ein Gelenk angeschlossene Montageplatte für das gebäudefeste Anschlagen aufweisen. Eine Anpassung an unterschiedliche Dachneigungen ist damit in einfacher Weise möglich. Die Montageplatte wird weiter mit Bohrungen versehen sein für ein Verschrauben. Dabei ist insbesondere daran gedacht, dass ein Sparren des Dachstuhls mit korrespondierenden Bohrungen versehen wird und ein Verschrauben unter Einfassen der Montageplatte und des Sparrens erfolgt.

Dazu kann weiter vorgesehen sein, dass Stützen für den Anschluss an die Ausleger als 3-Punkt Traversen ausgebildet sind, die an dem anderen Ende einen angesetzten Rundrohrschaft mit angebundener Montageplatte aufweisen. Eine einfache und stabile Anbindung der Stützen an die Ausleger bei entsprechenden Breitenabmessungen ist damit ermöglicht. Auch die Anbindung der Montageplatte über ein Gelenk an den Rundrohrschaft ist vergleichbar einfach wie auch dessen Fixierung innerhalb der 3-Punkt Traverse.

Eine Turmzier kann ein beträchtliches Gewicht aufweisen, durchaus einige 100 kg. Für das Abnehmen einer solchen Turmzier ist von Vorteil, wenn das Gerüst eine Hebevorrichtung aufweist, bspw. ein Dreibein, das in seiner Spitze mit einer Winde oder bevorzugt mit einer Riggingplatte und Umlenkrollen versehen ist.

Damit erfolgt eine sehr gleichmäßige Belastung des Hängegerüstes bei bspw. der Abnahme einer auf einer Mittelachse des Hängegrüsts befindlichen Turmzier. Die Verwendung einer Riggingplatte hat dabei den Vorteil, dass über eine angeschlossenes Seil der Schrägseilbahn die Turmzier dann, ohne ein Umsetzen, auf dem Boden abgesetzt werden kann.

Es hat sich weiter als zweckmäßig erwiesen, wenn sich das Dreibein an äußeren Enden der Ausleger abstützt, da dann die Belastung sofort über die Stützen abgeführt wird.

Hierzu kann vorgesehen sein, dass an äußeren Enden der Ausleger Gitter-Traversen angeschlossen sind, in denen die Beine, bspw. ein Dreibein ausbildende Rohre, gefangen sind.

Dieser Übergang von einem Bein auf eine Gitter-Traverse erlaubt auch hier einen vergleichweise einfachen, aber sicheren Übergang der Belastung des Dreibeins auf die Ausleger.

Das Wesen der Erfindung wird anhand der Zeichnung näher erläutert, in der lediglich schematisch und nicht maßstabsgerecht Ausführungsbeispiele dargestellt sind. In der Zeichnung zeigt:
- Fig. 1:: eine seitliche Darstellung des Hängegerüsts nach der Erfindung,
- Fig. 2:: eine Draufsicht,
- Fig. 3:: eine Stütze und
- Fig. 4:: einen Schnitt durch eine bevorzugte Führung eines Kranauslegers.

Das in den Figuren 1 und 2 wiedergegebene Hängegerüst 1 dient Arbeiten an einer Turmspitze 2, beispielsweise dem Austausch einer Turmzier 3, hier in Form eines Kreuzes.

Hierzu bildet das Hängegerüst 1 eine ringförmig um die Turmspitze 3 umlaufende Arbeitsplattform 4 aus. Die Arbeitsplattform 4 wird durch 4-Punkt Traversen 5 ausgebildet, die mit einem begehbaren Belag 6 beispielsweise aus Holz versehen sind. Der Belag 6 kann den Traversen 5 seitlich vorstehen, so dass die Arbeitsbreite der Arbeitsplattform 4 vergrößert wird, da typischerweise die Breite der Traversen zwischen 40 cm und 60 cm beträgt.

Bei dem in der Zeichnung dargestellten Hängegerüst 1 ist die Arbeitsplattform 4 achteckig. Andere Geometrien sind selbstverständlich möglich. Die achteckige Bauform hat den Vorteil, dass gerade sich erstreckende Traversen 10,11 durch handelsübliche 135°-Eckverbinder 12 verbunden werden können, in Figur 2 angedeutet.

Den geraden Traversen 10,13,14 stehen Ausleger 15-17 vor, angeschlossen unter einem rechten Winkel und dem Dach 18 der Turmspitze 2 abgewandt. Die freien Enden der Ausleger 15-17 werden von ersten Stützen 19-21 untergriffen. An ihrem anderen Ende sind die ersten Stützen 19-21 über angedeutete Montageplatten 22 gebäudefest verankert, hier an dem Dachstuhl der Turmspitze 2.

Die Anschlüsse der Ausleger 15-17 an die Traversen 10,13,14 werden von zweiten Stützen 23,24 untergriffen, die unmittelbar benachbart den ersten Stützen 19-21 an dem Dachstuhl der Turmspitze 2 festgelegt sind.

Anhand der Figur 3 wird eine solche Stütze 25 im Detail weiter erläutert. Für den Anschluss an die von 4-Punkt Traversen gebildeten Ausleger 15-17 weist die Stütze 25 eine 3-Punkt Traverse 26 mit korrespondierenden Abmessungen auf. Diese geht an dem anderen Ende, beispielsweise verschweißt, in einen mittigen Rundrohrschaft 27 über. An diesen Rundrohrschaft 27 ist über ein Gelenk 28 eine Montageplatte 29 mit Durchbrechungen für ein gebäudefestes Verschrauben angeschlossen. Insoweit ist eine Befestigung der Stütze 25 auch bei unterschiedlichen Dachneigungen möglich.

Daneben dienen herkömmliche Gerüstanker 35-37 der Festlegung des Hängegerüstes 1. Diese erstrecken sich hier beispielhaft gegenüberliegend der Ausleger 15-17 zwischen den Traverseen 11,13,14 und dem Gebälk der Turmspitze 2.

Das Hängegerüst 1 weist beispielsweise für das Abheben der Turmzier 3 eine lediglich in Fig. 1 wiedergegebene Hebevorrichtung 40 in Form eines Dreibeins auf, das in seiner Spitze eine Riggingplatte 41 trägt. Die Beine 42-44 der Hebevorrichtung 40 stützen sich an den äußeren Enden der Ausleger 15-17 ab. Vorzugsweise sind für den Anschluss der die Hebevorrichtung 40 ausbildenden Beine 42-44 an die äußeren Enden der Ausleger 15-17 4-Punkt Gitter-Traversen vorgesehen, die die Abmessungen der Ausleger 15-17 aufgreifen, und in denen die Beine 42-44 der Hebevorrichtung gefangen sind, beispielsweise verschweißte oder von Schellen fixierte Rohre.

Um beispielsweise eine abgenommene Turmzier 3 von der Arbeitsplattform 4 auf einen Boden abzulassen, ist an der Riggingplatte 41 ein Seil einer auf dem Boden verankerten Schrägseilbahn angeschlossen, in der Zeichnung nicht dargestellt.

Daneben ist ein Kranausleger 45 für einen Materialtransport noch vorgesehen, der auf einer ringförmigen Führung 46 verschiebbar ist, vgl. Fig. 2. Die Führung 46 ist bei dem Ausführungsbeispiel relingartig durch ein oberhalb des Belags 6 der Plattform 4 aufgeständertes Rundrohr 50 ausgebildet, vergleiche Figur 4. An dem Rundrohr 50 sind Rollenlager 51 mit jeweils zwei Rollen 52,53 verfahrbar gelagert.

Bei dem Ausführungsbeispiel des Hängegerüsts 1 sind vier Rollenlager 55,56;59,60 vorgesehen, deren Abstand voneinander durch ein die Führung überdeckendes Profil 61 festgelegt ist, vgl. Fig. 4. An den mittleren Rollenlagern 55,56 sind zwei vertikal verschwenkbare Arme 57,58 des Kranauslegers 45 angeschlossen. Zwischen der Spitze des Kranauslegers 45 und den beiden äußeren Rollenlagern 59,60 sind Abspannungen 62,63 vorgesehen, vorzugsweise längenverstellbar, um den Anstellwinkel des Kranauslegers 45 gegenüber der Horizontalen verändern zu können.

## Patentansprüche

1. An einem Dach (18) eines Gebäudes anzubringendes Hängegerüst (1), aufweisend mit begehbaren Belägen (6) versehene Traversen (5), durch die eine ringförmige oder vieleckige Arbeitsplattform (4) ausgebildet wird, wobei die Traversen (5) auf der dem Dach (18) abgewandten Seite von Stützen (19-21) getragen werden, die an dem anderen Ende gebäudefest verankert sind, **dadurch gekennzeichnet, dass** auf der Arbeitsplattform (4) eine ringförmige Führung (46) für einen Kranausleger (45) vorgesehen ist.

2. Hängegerüst nach Anspruch 1, **dadurch gekennzeichnet, dass** die Traversen (5) dachseitig mit Gerüstankern (35-37) gebäudefest verankert sind.

3. Hängegerüst nach einem oder mehreren der vorangehenden Ansprüche, **dadurch gekennzeichnet, dass** an Traversen (11,13,14) unter rechten Winkeln Ausleger (15-17) von dem Dach (18) abgewandt angeschlossen sind, deren freien Enden von ersten Stützen (19-21) untergriffen werden.

4. Hängegerüst nach einem oder mehreren der vorangehenden Ansprüche, **dadurch gekennzeichnet, dass** die Anschlüsse von Auslegern (15-17) an Traversen (11,13,14) von zweiten Stützen (23,24) untergriffen werden.

5. Hängegerüst nach einem oder mehreren der vorangehenden Ansprüche, **dadurch gekennzeichnet, dass** Stützen (25) eine über ein Gelenk (28) angeschlossene Montageplatte (29) für das gebäudefeste Anschlagen aufweisen.

6. Hängegerüst nach einem oder mehreren der vorangehenden Ansprüche, **dadurch gekennzeichnet, dass** Stützen (25) für den Anschluss an die Ausleger (15-17) als 3-Punkt Traversen (26) ausgebildet sind, die an dem anderen Ende einen angesetzten Rundrohrschaft (27) mit angebundener Montageplatte (29) aufweisen.

7. Hängegerüst nach einem oder mehreren der vorangehenden Ansprüche 3 bis 6, **dadurch gekennzeichnet, dass** das Hängegerüst (1) eine Hebevorrichtung (40) aufweist.

8. Hängegerüst nach Anspruch 7, **dadurch gekennzeichnet, dass** sich Beine (42-44) der Hebevorrichtung (40) an äußeren Enden der Ausleger (15-17) abstützen.

9. Hängegerüst nach einem oder mehreren der vorangehenden Ansprüche 7 oder 8, **dadurch gekennzeichnet, dass** an äußeren Enden der Ausleger Gitter-Traversen angeschlossen sind, in denen die Beine gefangen sind.

## Claims

1. A suspended scaffold stage (1) to be secured to the roof (18) of a building and having crossbeams (5) provided with walkable surfaces (6), which form a ring-shaped or polygonal work platform (4), wherein the crossbeams (5) are carried on the side facing away from the roof (18) by supports (19-21) that are fixedly anchored to the building at the other end, **characterized in that** a ring-shaped guide (46) for a crane boom (45) is provided on the work platform (4).

2. The suspended scaffold stage according to claim 1, **characterized in that** the crossbeams (5) are fixedly anchored to the roof with scaffold anchors (35-37) on the roof side.

3. The suspended scaffold stage according to one or several of the preceding claims, **characterized in that** booms (15-17) are connected at right angles to crossbeams (11, 13, 14) facing away from the roof (18), and first supports (19-21) reach underneath their free ends.

4. The suspended scaffold stage according to one or several of the preceding claims, **characterized in that** second supports (23, 24) reach underneath the connections between the booms (15-17) and crossbeams (11, 13, 14).

5. The suspended scaffold stage according to one or several of the preceding claims, **characterized in that** supports (25) have a mounting plate (29) for the fixed anchors connected by way of a joint (28).

6. The suspended scaffold stage according to one or several of the preceding claims, **characterized in that** supports (25) for connection to the booms (15-17) are designed as 3-point crossbeams (26), which at the other end have an attached round tube shaft (27) with fastened mounting plate (29) .

7. The suspended scaffold stage according to one or several of the preceding claims 3 to 6, **characterized in that** the suspended scaffold (1) has a lifting device (40).

8. The suspended scaffold stage according to claim 7, **characterized in that** legs (42-44) of the lifting device (40) are supported on outer ends of the booms (15-17).

9. The suspended scaffold stage according to one or several of the preceding claims 7 or 8, **characterized in that** grid crossbeams are connected at outer ends of the booms, with the legs trapped therein.

## Revendications

1. Échafaudage suspendu (1) à fixer sur un toit (18) d'un bâtiment, présentant des traverses (5) pourvues de revêtements praticables (6), formant une plateforme de travail (4) en forme d'anneau ou de polygone, dans lequel les traverses (5) sont supportées, sur le côté opposé au toit (18), par des étais (19-21) qui sont solidement ancrés sur le bâtiment en leur autre extrémité, **caractérisé en ce qu'**un guide en forme d'anneau (46) pour une flèche de grue (45) est prévu sur la plateforme de travail (4).

2. Échafaudage suspendu selon la revendication 1, **caractérisé en ce que** les traverses (5) sont solidement ancrées sur le bâtiment côté toit avec des ancrages d'échafaudage (35-37).

3. Échafaudage suspendu selon l'une ou plusieurs des revendications précédentes, **caractérisé en ce que** des potences (15-17) à l'opposé du toit (18) sont raccordées à angle droit sur des traverses (11, 13, 14) et leurs extrémités libres sont soutenues par des premiers étais (19-21).

4. Échafaudage suspendu selon l'une ou plusieurs des revendications précédentes, **caractérisé en ce que** les raccords de potences (15-17) à des traverses (11, 13, 14) sont soutenus par de seconds étais (23, 24).

5. Échafaudage suspendu selon l'une ou plusieurs des revendications précédentes, **caractérisé en ce que** des étais (25) présentent une plaque de montage (29) raccordée par articulation (28) pour la fixation solide sur le bâtiment.

6. Échafaudage suspendu selon l'une ou plusieurs des revendications précédentes, **caractérisé en ce que** des étais (25) pour le raccordement aux potences (15-17) sont conçus comme traverses à trois points (26), présentant à leur autre extrémité un manche en tube rond (27) monté avec une plaque de montage (29) fixée.

7. Échafaudage suspendu selon l'une ou plusieurs des revendications précédentes 3 à 6, **caractérisé en ce que** l'échafaudage suspendu (1) présente un dispositif de levage (40).

8. Échafaudage suspendu selon la revendication 7, **caractérisé en ce que** des jambes (42-44) du dispositif de levage (40) s'appuient sur des extrémités extérieures des potences (15-17).

9. Échafaudage suspendu selon l'une ou plusieurs des revendications précédentes 7 ou 8, **caractérisé en ce que** des traverses en treillis sont raccordées à des extrémités extérieures des potences, dans lesquelles les jambes sont emprisonnées.
